# FASCICULE DE BREVET EUROPEEN

(11) **EP 0 337 877 B1**
(45) Date de publication et mention de la délivrance du brevet: **13.05.1992**
(21) Numéro de dépôt: 89400996.8
(22) Date de dépôt: 11.04.1989
(51) Int. Cl.: F01N 7/16, F01N 7/18

(54) **Silencieux pour moteur à explosion**
Schalldämpfer für Explosionsmotoren
Silencer for internal-combustion engines

(30) Priorité: 12.04.1988 FR 8804810
(43) Date de publication de la demande: 18.10.1989
(73) Titulaire: REGIE NATIONALE DES USINES RENAULT, 92109 Boulogne-Billancourt (FR)
(72) Inventeur: Roubinet, Pierre, F-92500 Rueil-Malmaison (FR)
(74) Mandataire: Srour, Elie

(56) Documents cités:
- EP-A- 0 057 142
- DE-A- 2 323 264
- GB-A- 1 129 287
- GB-A- 2 129 490
- GB-A- 2 143 275
- US-A- 4 589 516

## Description

La présente invention se rapporte à un silencieux pour moteur à explosion constitué par un circuit intérieur de canalisation des gaz logé dans une enveloppe extérieure.

Pour réduire le bruit produit par les moteurs à explosion, notamment ceux des véhicules automobiles, il est de pratique courante de placer des silencieux dans les circuits des gaz d'échappement.

Ces silencieux sont réalisés en tôle d'acier et subissent des corrosions internes (condensats acides) et externes (projection d'eau, de boue et de sel).

La solution consistant à remplacer tout ou partie de l'acier ordinaire par de l'acier inoxydable est onéreuse.

Le document GB-A-2.129.490 décrit un silencieux utilisant une enveloppe extérieure en matériau composite. Toutefois les thermoplastiques utilisés tel que le nylon avec des charges minérales tel que du mika n'assurent pas une bonne tenue de l'enveloppe aux corrosions tant internes, par des condensations acides, qu'externes et ne permettent pas une bonne tenue à la température. De plus le montage de la ligne d'échappement à l'intérieur de ladite enveloppe apparaît compliqué et coûteux.

La présente invention a pour but de pallier ces inconvénients en se rapportant à une nouvelle conception des silencieux d'échappement et à la mise au point de nouveaux matériaux composites présentant une bonne tenue à la chaleur. La conception du silencieux assure une bonne isolation thermique de sorte que la température de l'enveloppe reste limitée. La conception de l'enveloppe apporte une bonne isolation thermique qui permet au circuit interne de monter plus rapidement et plus haut en température (donc moins de condensats) et une bonne isolation phonique.

Le silencieux selon l'invention est caractérisé par le fait que le conduit de gaz est solidaire d'une part de deux collerettes isolantes en matériau réfractaire placées aux deux extrémités du conduit, lesdites colerettes étant destinées à s'engager directement dans des rainures adaptées définies dans les demi-coquilles et d'autre part de cloisons verticales qui s'appuient sur les demi-coquilles avec interposition de coles isolantes en matériau réfractaire. De plus, les demi-coquilles peuvent présenter sur l'extrérieur des nervures de refroidissement.

L'invention va maintenant être décrite avec plus de détails en se référant à un mode de réalisation donné à titre d'exemple et représenté par les dessins annexés sur lesquels :
- la figure 1 représente une vue éclatée d'un silencieux selon l'invention,
- la figure 2 est une demi-coupe longitudinale d'un silencieux assemblé,
- La figure 3 est une demi-coupe transversale du même silencieux,
- La figure 4 est une vue de détail d'une demi-coquille,
- La figure 5 est une variante de montage des collerettes.

En se référant à la figure 1, le silencieux comporte un circuit des gaz interne constitué d'un tube métallique 1 formant chicane et de deux cloisons 2. Ce circuit est en acier protégé contre la corrosion interne. Il est solidaire de deux collerettes isolantes 3 en matériau réfractaire placées sur les deux extrémités du tube 1.

Ce circuit est enveloppé dans une enveloppe externe formée de deux demi-coquilles 4 en matériau composite sous forme de préimprégné verre-polyester ou de préimprégné verre-phénolique. Des cales isolantes 5 en carton réfractaire sont placées dans les demi-coquilles 4 au droit des cloisons 2.

L' assemblage est réalisé de telle façon que les demi-coquilles 4 ne soient pas en contact direct avec le circuit central métallique, comme l'indique la figure 2 qui est une demi-coupe longitudinale du silencieux assemblé.

Deux bagues métalliques 6 fixées sur le tube 1 (par soudage, brasage ou sertissage) permettent de positionner correctement les rondelles isolantes 3. Les collerettes 3 s'engagent dans des rainures logées dans les chapeaux 41 des demi-coquilles. Dans la variante de la figure 5, les collerettes 3 ont une forme galbée vers l'extérieur, ce qui permet d'allonger la distance entre les liaisons sur le tube chaud 1 (entrée et sortie) qui sont à l'extérieur de l'enveloppe. Des rondelles 9 en fibres réfractaires peuvent être disposées à l'intérieur des collerettes en acier 3 de manière à réduire les échanges thermiques avec les gaz chauds circulant à l'intérieur du silencieux.

Les deux demi-coquilles sont assemblées entre elles par des vis, colliers ou rivets 7 avec interposition d'un joint silicone 8 ainsi que le montre la figure 3 qui est une demi-coupe transversale dans la zone d'assemblage. Les éléments d'assemblage des deux demi-coquilles peuvent venir de moulage. Par exemple ces éléments d'assemblage peuvent agir par clipsage.

Les demi-coquilles 4 peuvent être moulées par compression, en plaçant sur le poinçon de la presse un tissu de verranne et un flan de préimprégné.

La fermeture de la presse assure le remplissage complet du moule, y compris les empreintes des nervures disposées dans la matrice.

Les moules sont chauffés à une température constante comprise entre 100 et 200°C (150°C dans le présent exemple), la polymérisation s'effectue ainsi entre une à deux minutes suivant l'épaisseur de la pièce à mouler et la réactivité de la résine utilisée.

Les demi-coquilles ainsi moulées ont la particularité de présenter sur leur face interne une couche de tissu de verranne non imprégnée 14 (voir figure 4) formant une certaine isolation thermique, et de présenter sur leur face externe des nervures de refroidissement 42 obtenues de moulage.

L'isolation de la face interne peut être augmentée par la présence d'une couche de laine de verre ou de roche comme cela existe déjà dans beaucoup de silencieux métalliques pour atténuer l'émission sonore.

La couche d'isolation interne peut être absente. La résine polyester constituant l'essentiel de la matrice se calcine sur une faible épaisseur de la face interne de l'enveloppe. La fibre de verre ainsi mise à nue reste en place en formant ainsi une couche isolante qui stoppe la progression de la calcination de la matrice. Il suffit donc de prévoir la surépaisseur ablative au moment de la conception.

La coquille est réalisée avec un matériau composite comportant des fibres de verre, des charges pulvérulentes et une matrice organique. La disposition et la répartition des constituants est telle que les échanges thermiques sont favorisés vers l'extérieur et réduits vers l'intérieur afin que la température de la coquille ne dépasse pas 200°C.

Il est alors possible d'utiliser certaines résines polyester insaturées ou des résines phénoliques.

A titre indicatif, le préimprégné est réalisé avec une pâte d'imprégnation et il comporte 27 % de verre en poids sous forme de stratifils coupés à 25 et/ou 50 mm de longueur, et ce préimprégné peut être facilement fabriqué à l'aide de la machine décrite dans le brevet FR-A-2 266 595 de la demanderesse.

La présence de noir de carbone extra-conducteur accroît les conductibilités thermique et électrique, mais il confère à la pâte une thixotropie qui gêne l'imprégnation des fibres de verre au cours de la fabrication du préimprégné.

Selon une variante le préimprégné destiné au moulage des demi-coquilles est fabriqué sur la même machine que précédemment mais en incorporant des microsphères de verre creuses dans la pâte d'imprégnation alimentant l'enduction supérieure, tandis que l'enduction inférieure est alimentée avec une pâte sans microsphères.

Ces microsphères, par exemple celles correspondant à la référence B37/2000 de la Société 3M, ont une granulométrie supérieure à 50 µm et sont ainsi filtrées par la nappe de fibres de verre coupées.

De plus, elles ont une densité apparente inférieure à celle de la résine.

Ces microsphères forment donc une couche isolante sur le dessus du préimprégné.

Le moulage des demi-coquilles s'effectue ainsi en plaçant la face du préimprégné garnie de microsphères creuses côté poinçon, avec ou sans interposition de tissu de verranne.

## Revendications

1. Silencieux pour moteur à explosion constitué par un conduit des gaz (1) logé dans une enveloppe formée de deux demi-coquilles (4) en matériaux composite caractérisé par le fait que le conduit des gaz (1) est solidaire d'une part de deux collerettes isolantes (3) en matériau réfractaire placées aux deux extrémités du conduit, lesdites collerettes (3) étant destinées à s'engager directement dans des rainures adaptées définies dans les demi-coquilles et d'autre part de cloisons (2) verticales qui s'appuient sur les demi-coquilles (4) avec interposition de cales isolantes (5) en matériau réfractaire.

2. Silencieux selon la revendication 1 caractérisé par le fait que les demi-coquilles (4) présentent sur l'extérieur des nervures de refroidissement (42).

3. Silencieux selon l'une quelconque des revendications précédentes caractérisé par le fait que le matériau composite est constitué des fibres de verre, de charges pulvérulentes et d'une matrice organique.

4. Silencieux selon l'une quelconque des revendications précédentes, caractérisé par le fait que le matériau composite comprend des microsphères de verre.

5. Silencieux selon l'une quelconque des revendications précédentes, caractérisé par le fait que les collerettes (3) sont galbées vers l'extérieur.

## Patentansprüche

1. Schalldämpfer für einen Explosionsmotor, bestehend aus einer Abgasleitung (1), die in einem Gehäuse aufgenommen ist, das aus zwei Halbschalen (4) aus zusammengesetzten Materialien besteht, dadurch gekennzeichnet, daß die Abgasleitung (1) einerseits mit zwei Isolierflanschen (3) aus feuerfestem Material fest verbunden ist, die an den beiden Enden der Leitung angeordnet sind, wobei die Flansche (3) dazu dienen, direkt in angepaßte Nuten in den Halbschalen einzugreifen und andererseits mit senkrechten Trennwänden (2) fest verbunden ist, die sich auf den Halbschalen (4) unter Zwischenschaltung von Isolierstücken (5) aus feuerfestem Material abstützen.

2. Schalldämpfer nach Anspruch 1, dadurch gekennzeichnet, daß die Halbschalen (4) an ihrer Außenseite mit Kühlrippen (42) versehen sind.

3. Schalldämpfer nach einem der vorhergehenden Ansprüche, dadurch gekennzeichnet, daß das zusammengesetzte Material aus Glasfasern, die mit pulverförmigen Stoffen versetzt sind und aus einem organischen Gewebe besteht.

4. Schalldämpfer nach einem der vorhergehenden Ansprüche, dadurch gekennzeichnet, daß das zusammengesetzte Material mikroskopisch kleine Glaskugeln aufweist.

5. Schalldämpfer nach einem der vorhergehenden Ansprüche, dadurch gekennzeichnet, daß die Flansche (3) nach außen hin gewölbt sind.

## Claims

1. A silencer for an internal combustion engine comprising a gas conduit (1) housed in a casing formed by two half-shells (4) of composite material characterised in that the gas conduit (1) is fixed on the one hand with respect to two insulating collars (3) of refractory material which are placed at the two ends of the conduit, said collars (3) being intended to engage directly into suitable grooves defined in the half-shells and on the other hand vertical partitions (2) which bears against the half-shells (4) with the interposition of insulating fitting pieces (5) of refractory material.

2. A silencer according to claim 1 characterised in that the half-shells (4) have cooling ribs (42) on the outside.

3. A silencer according to either one of the preceding claims characterised in that the composite material is formed by glass fibres, powder fillers and an organic matrix.

4. A silencer according to any one of the preceding claims characterised in that the composite material comprises glass microballs.

5. A silencer according to any one of the preceding claims characterised in that the collars (3) are curved outwardly.
